# FASCICULE DE BREVET EUROPEEN

(11) **EP 0 364 379 B1**
(45) Date de publication et mention de la délivrance du brevet: **02.12.1992**
(21) Numéro de dépôt: 89440098.5
(22) Date de dépôt: 21.09.1989
(51) Int. Cl.: E05D 15/52, E05D 15/30

(54) **Ferrures d'articulation pour portes, fenêtres ou analogues oscillo-battantes, se situant en feuillures du châssis ouvrant et du cadre dormant**
Dreh-Kipp-Beschlag für Türen, Fenster oder dergleichen in der Fensterfüge angeordnet
Fitting for a pivoting and tiltable wing of a door, window or the like, situated in the grooves of a window

(30) Priorité: 11.10.1988 FR 8813516
(43) Date de publication de la demande: 18.04.1990
(73) Titulaire: FERCO INTERNATIONAL Usine de Ferrures de Bâtiment Société à responsabilité limitée, F-57400 Sarrebourg (FR)
(72) Inventeur: Aumercier, Laurent, F-57370 Phalsbourg (FR)
(74) Mandataire: Aubertin, François

(56) Documents cités:
- EP-A- 0 112 681
- DE-A- 2 940 049
- DE-A- 3 601 278
- US-A- 3 838 537
- US-A- 4 674 149

## Description

L'invention concerne des ferrures d'articulation pour portes, fenêtres ou analogues oscillo-battantes et dont le châssis ouvrant est à recouvrement partiel du cadre dormant, conformes au préambule de la revendication 1.

En fait, on connaît déjà de telles ferrures d'articulation pour portes, fenêtres ou analogues oscillo-battantes dont le châssis ouvrant est à recouvrement partiel du cadre dormant, notamment au travers du document DE-A-3.601.278.

Ainsi, ces ferrures d'articulation trouvent leur application, plus particulièrement, dans le cadre de portes ou fenêtres de type oscillo-battantes et comportant un châssis ouvrant pourvu, en périphérie, d'une lèvre de recouvrement venant en applique, en position de fermeture, sur la face interne du cadre dormant. Cette particularité du châssis ouvrant ainsi que la disposition, en feuillure, de ces ferrures d'articulation, obligent, en début d'ouverture, de déporter ledit châssis ouvrant en dehors du cadre dormant de sorte que ladite lèvre de recouvrement ne vienne à gêner le fonctionnement de ladite porte, fenêtre ou analogue.

Dans ce but, ces ferrures d'articulation comportent un support d'angle et un compas d'arrêt pourvus, tous deux, d'un bras de compas auxiliaire relié, d'une part, à la traverse inférieure, respectivement, supérieure du cadre dormant et, d'autre part, à la traverse inférieure du châssis ouvrant, respectivement, à un bras de compas principal coopérant avec la traverse supérieure de ce dernier.

Lesdites ferrures d'articulation comportent, en outre, un second bras de compas, monté coulissant, à l'une de ses extrémités, sur la traverse inférieure, respectivement, supérieure, du cadre dormant et dont l'autre extrémité est reliée, au moyen d'une articulation, à la traverse inférieure du châssis ouvrant, respectivement, au bras de compas principal précité.

Finalement, une biellette, dont une extrémité est montée articulée sur le second bras de compas et dont l'autre extrémité est fixée pivotante sur la traverse inférieure, respectivement, supérieure dudit cadre dormant, vient à compléter ce support d'angle et ce compas d'arrêt composant lesdites ferrures d'articulation.

On notera que le montage de ces différents éléments constitutifs du support d'angle et du compas d'arrêt, tant sur la traverse inférieure que supérieure du cadre dormant, s'effectue par l'intermédiaire d'un support, sous forme d'une platine allongée, métallique ou analogue, comportant, notamment, une glissière dans laquelle est montée coulissante l'une des extrémités du second bras de compas.

L'on observe, en outre, la présence de moyens de compression du châssis ouvrant contre le cadre dormant au niveau de ces ferrures d'articulation décrites dans ce document DE-A-3.601.278. En fait, ces moyens de compression, ayant pour fonction d'améliorer l'étanchéité entre l'ouvrant et le dormant d'une porte, fenêtre ou analogue, consistent en un pêne équipant l'extrémité, orientée en direction du montant arrière de l'ouvrant, des platines supports montées sur ce dernier, pêne venant à coopérer avec une gâche se situant, en correspondance, sur le montant arrière du cadre dormant. Plus précisément, c'est au travers d'une rampe d'entrée de gâche déterminée, le long de laquelle vient à évoluer le pêne se situant sur l'ouvrant, que l'on garantit la compression de ce dernier contre le cadre dormant.

En définitive, cette solution proposée dans le document DE-A-3.601.278, présente un certain nombre d'inconvénients liés, principalement, à la réalisation et à l'implantation de ces moyens de compression sur l'ouvrant et le cadre dormant. En effet, la présence du pêne et/ou de la gâche nécessite, fréquemment, l'entaillage du montant arrière du cadre dormant ou de celui correspondant au châssis ouvrant. Or, dans la pratique, il convient d'éviter ce type d'entaillage qui, non seulement réduit la résistance de la structure formant la porte ou fenêtre, plus particulièrement lorsque ceux-ci sont conçus en profilés en matériau synthétique et du type métallique, mais, en outre, ne correspond pas à des fabrications standards et imposent l'usinage spécifique de séries limitées et une gestion de stocks amplifiés.

Par ailleurs, on constate que la solution au problème de l'étanchéité et des difficultés de fonctionnement d'une porte ou fenêtre équipée de ferrures d'articulation disposées en feuillure consiste, initialement, à parfaire le positionnement de cet ouvrant par rapport au cadre dormant grâce à des moyens de réglage appropriés. Ainsi, l'on observe que le support d'angle correspondant aux ferrures d'articulation décrites dans le document DE-A-3.601.278, comporte des moyens de réglage du châssis ouvrant verticalement par rapport au cadre dormant. Toutefois, il est bien évident que de tels moyens de réglage sont insuffisants dans la mesure où pour parfaire ce positionnement du châssis ouvrant par rapport au cadre dormant, il doit être possible d'intervenir, également, suivant une direction horizontale.

En conséquence, la présente invention a pour but de proposer des ferrures d'articulation pour portes, fenêtres ou analogues oscillo-battantes , se situant en feuillure du châssis ouvrant et du cadre dormant, ferrures qui, non seulement, disposent de moyens de compression de ce châssis ouvrant contre le cadre dormant évitant tout entaillage de ces derniers, mais qui, en outre, autorisent le positionnement de ce châssis ouvrant, latéralement par rapport au cadre dormant.

L'invention telle qu'elle est caractérisée dans les revendications résout le problème et consiste en des ferrures d'articulation pour portes, fenêtres ou analogues oscillo-battantes et dont le châssis ouvrant est à recouvrement partiel du cadre dormant, composées d'un support d'angle et d'un compas d'arrêt fixés en feuillure et comportant, tous deux, un bras de compas auxiliaire, une biellette et un second bras de compas, tous montés articulés, à l'une de leur extrémité et par l'intermédiaire d'un support, sur la traverse inférieure, respectivement, supérieure du cadre dormant, l'extrémité opposée du bras de compas auxiliaire et du second bras de compas coopérant, soit directement, soit par l'intermédiaire d'un compas principal avec la traverse inférieure, respectivement, la traverse supérieure du châssis ouvrant, l'autre extrémité de la biellette étant reliée à l'aide d'une articulation sur ledit second bras de compas, ces ferrures d'articulation comportant, en outre, des moyens de positionnement du châssis ouvrant, verticalement par rapport au cadre dormant et des moyens de compression dudit châssis ouvrant contre ce dernier, et, plus particulièrement, des moyens de positionnement de ce châssis ouvrant latéralement par rapport au cadre dormant, les moyens de compression dudit châssis ouvrant contre ce dernier étant constitués par une interaction, lors de la fermeture de la porte ou fenêtre, entre le bras de compas auxiliaire et la biellette, au niveau du support d'angle et/ou du compas d'arrêt, ce bras de compas auxiliaire et la biellette comportant, au niveau de leur extrémité montée articulée sur le support, un pourtour hémicirculaire muni d'une denture venant progressivement à s'engréner l'une dans l'autre au-fur-et-à-mesure que le châssis ouvrant vient à se refermer sur le cadre dormant au travers d'un décentrage, par rapport au médian longitudinal dudit bras de compas auxiliaire et de ladite biellette, de l'axe de l'articulation reliant ces derniers audit support.

Les avantages obtenus grâce à cette invention consistent, essentiellement, en ce que la combinaison de moyens de réglage du châssis ouvrant verticalement et latéralement par rapport au cadre dormant permet de parfaire, précisément, le positionnement entre ces derniers, ceci de manière à permettre aux moyens de compression de remplir pleinement leur fonction, en vue d'obtenir une bonne étanchéité de la porte, fenêtre ou analogue.

Un autre avantage consiste en ce que les moyens de réglage tout comme les moyens pour comprimer le châssis ouvrant contre le cadre dormant sont insérés en feuillure de la porte ou fenêtre et ne présentent qu'un encombrement réduit évitant tout entaillage supplémentaire dudit châssis ouvrant ou du cadre dormant.

De plus, on notera qu'en raison de leur conception spécifique, lesdits moyens pour comprimer le châssis ouvrant contre le cadre dormant permettent d'autocompenser les jeux existant, normalement, au niveau des différentes pièces constitutives du compas d'arrêt et du support d'angle.

L'invention est exposée ci-après plus en détail à l'aide de dessins représentant seulement un mode d'exécution.
- la figure 1 représente une vue schématisée, en élévation et en coupe d'un support d'angle réalisé selon l'invention ;
- la figure 2 représente une vue schématisée et en plan du support d'angle représenté dans la figure 1, l'ouvrant étant en position d'ouverture à la française ;
- la figure 3 représente une vue schématisée et en coupe d'un compas d'arrêt conforme à l'invention, le châssis ouvrant étant en position d'ouverture à la française ;
- la figure 4 représente une vue schématisée et en plan du compas d'arrêt illustré dans la figure 1 ;
- la figure 5 représente schématiquement et en plan, la disposition de la biellette et du bras de compas auxiliaire du compas d'arrêt ou du support d'angle lorsque la porte ou fenêtre est en position d'ouverture à la française maximum ;
- la figure 6 représente une vue identique à la figure 3, le châssis ouvrant de la porte ou fenêtre étant refermé sur le cadre dormant.

La présente invention est relative à des ferrures d'articulation trouvant leur application, plus particulièrement, dans le cadre de portes, fenêtres ou analogues, oscillo-battantes et dont le châssis ouvrant est à recouvrement partiel du cadre dormant.

Ainsi, ces ferrures d'articulation se composent d'un support d'angle 10 assurant la liaison basse de l'ouvrant au cadre dormant 4 et d'un compas d'arrêt 11 constituant la liaison haute de ces derniers. Le support d'angle 10 permet, à la fois, de conférer à l'ouvrant 1 une rotation autour d'un axe vertical et une rotation autour d'un axe horizontal, tandis que le compas d'arrêt 11 assure le pivotement autour d'un axe vertical du compas principal 12 qui, en raison de sa liaison à l'ouvrant 1, répercute cette rotation sur ce dernier. Ce compas d'arrêt 11 permet, en outre, de limiter l'angle de basculement de l'ouvrant 1 lors de sa rotation autour de l'axe horizontal.

Le support d'angle 10 représenté dans les figures 1 et 2, comporte, d'une part, un bras de compas auxiliaire 13 relié, à l'une de ses extrémités 14, et à l'aide de moyens d'articulation 15, à la traverse inférieure 3 du châssis ouvrant 9. Préférentiellement, cette liaison du bras de compas auxiliaire à l'ouvrant 1 se situe au plus près de l'angle inférieur 16 de ce dernier. Une articulation 17 raccorde le bras de compas auxiliaire 13, à son extrémité 17A, au cadre dormant 4 et, notamment, à un support 18 formé par une platine allongée 19 disposée sur la traverse inférieure 21 dudit cadre dormant 4.

Ce bras de compas auxiliaire 13 permet, lors de l'ouverture à la française, de dégager le montant arrière 2 de l'ouvrant 1 par rapport au montant arrière 22 du cadre 4 et, simultanément, de déporter ledit ouvrant 1 suivant une direction perpendiculaire au plan vertical 23 de la porte ou fenêtre. Ce déport s'effectue, de préférence, vers l'intérieur de l'habitation.

Il convient, en effet, de remarquer, qu'en raison de la disposition en feuillure des ferrures d'articulation, il est indispensable de conférer à un ouvrant à recouvrement partiel du cadre dormant 4, une telle cinématique sans quoi son rebord périphérique 5 coopère avec la face interne dudit cadre dormant 4 et empêche sa rotation autour d'un axe vertical et, de ce fait, l'ouverture à la française.

Le support d'angle 10 comporte, d'autre part, un second bras de compas 24 reliant le châssis ouvrant 9 au cadre dormant 4. Plus précisément, ce bras de compas 24 est monté coulissant, à l'une de ses extrémités 25, sur la traverse inférieure 21 du cadre dormant 4, tandis que l'autre extrémité 26 est fixée, par une articulation 26A, en feuillure 8 et sur la traverse inférieure 3 du châssis ouvrant 9.

Le montage coulissant de ce second bras de compas 24 sur le cadre dormant 4 est obtenu au moyen d'une glissière 27 ménagée dans le support 18 appliquée sur la traverse inférieure 21 dudit cadre dormant 4. Cette glissière 27 consiste, en fait, en une ouverture 28 de forme oblongue réalisée dans la platine 19 et, notamment, dans sa partie avant 29 orientée vers le montant avant du cadre dormant 4, ouverture 28 dans laquelle est engagé un tourillon 30 fixé à l'extrémité 25 du second bras de compas 24.

Le support d'angle 10 est également muni d'une biellette 39 montée articulée, à l'une de ses extrémités 40, sur le second bras de compas 24 et coopérant, au moyen d'une articulation 41, et à son extrémité opposée 42, avec le support 18 ou platine 19. Cette biellette 39 a pour fonction principale de répartir l'action des bras de compas 13 et 24 sur l'ouvrant 1.

Le second bras de compas 24 est cambré en son extrémité 25 autorisant l'insertion de la biellette 39 entre ledit second bras de compas 24 et la platine 19, en position de fermeture de l'ouvrant 1. Toutefois, il est pris soin que l'épaisseur globale 44 de support d'angle 10 soit maintenue inférieure au jeu existant entre les feuillures 7, 8 du cadre dormant 4 et du châssis ouvrant 9 de manière à éviter un entaillage quelconque de l'un de ces derniers.

Quant au bras de compas auxiliaire 13, situé en position de fermeture de l'ouvrant 1, dans le prolongement du second bras de compas 24 et de la biellette 39, il sera choisi d'épaisseur 45 équivalente à la somme de ces derniers. Ainsi renforcé, ce bras de compas auxiliaire 13 est en mesure de supporter le poids que constitue l'ouvrant 1 lorsque celui-ci est porté en dehors du plan vertical 23 de la porte ou fenêtre.

En ce qui concerne le compas d'arrêt 11, et hormis le compas principal 12, il reprend une structure sensiblement identique au support d'angle 10. Ainsi, tel que représenté dans les figures 3 et 4, il comporte un bras de compas auxiliaire 113 relié à l'une de ses extrémités 114 et au moyen d'une articulation 115 à l'extrémité arrière 116 dudit compas principal 12. Par ailleurs, une articulation 117 assure la liaison de ce bras de compas auxiliaire 113, à son extrémité opposée, avec un support 118 formé par une platine allongée 119 rendue solidaire au moyen d'éléments de fixation 120 en feuillure 7, sur la traverse supérieure 121 du cadre dormant 4.

Ce compas d'arrêt 11 est également pourvu d'un second bras de compas 24 dont une extrémité 125 est montée coulissante dans une glissière 127 aménagée dans le support 118. L'autre extrémité 126 de ce second bras de compas 124 est rendue solidaire du compas principal 12 à l'aide d'une articulation 126A. De plus, une biellette 139, montée articulée à l'une de ses extrémités 140 sur ledit second bras de compas 124, relie, également, ce dernier à la traverse supérieure 121 du cadre dormant 4.

Quant au compas principal 12, celui-ci est relié à l'ouvrant 1 selon des techniques connues par l'Homme du Métier. Ainsi, l'extrémité avant est munie d'un tourillon (non représenté) monté coulissant dans une lumière aménagée dans une têtière 149 disposée en feuillure 8 sur la traverse supérieure 150 du châssis ouvrant 9. Plus précisément, cette têtière 149 recouvre une rainure 151 réalisée en périphérie de l'ouvrant 1 et dans laquelle coulissent des tringles de manoeuvre actionnées par un mécanisme de verrouillage, tel qu'une crémone ou crémone-serrure. De plus, une biellette (non illustrée) relie le compas principal 12 au châssis ouvrant 9 en empêchant celui-ci de se décaler par rapport au cadre dormant 4 en cas d'ouverture en abattant.

Le maintien du compas principal 12 sur la têtière 149 en position d'ouverture à la française, est assuré au moyen d'une gâche 70 solidaire dudit compas principal 12. En fait, cette gâche 70 consiste, selon le mode de réalisation préférentiel de la présente invention, en une lumière oblongue 71 pratiquée dans le compas principal 12, au niveau d'une cambrure 72 de ce dernier se situant en position de fermeture de la porte ou fenêtre en avant de la platine 119. Dans cette gâche 70, ou lumière oblongue 71, s'engage un organe de verrouillage 73, tel qu'un rouleau, fixé sur une tringle de manoeuvre et émergeant de la têtière 149 au travers d'une ouverture 74 réalisée à cet effet.

La figure 3 illustre l'organe de verrouillage 73 en trois positions 75, 76, 77 distinctes, correspondant aux différents modes d'ouverture et à la position de fermeture de la porte ou fenêtre. Ainsi, dans la position notée 75, l'organe de verrouillage 73, représenté en traits discontinus est totalement engagé dans la gâche 70, la porte ou fenêtre étant alors verrouillée. Dans sa position médiane 76 (représentation en traits continus) l'organe de verrouillage 73 est partiellement engagé dans l'ouverture oblongue 71, immobilisant le compas principal 12 par rapport au châssis ouvrant 9, celui-ci étant en mesure de pivoter autour de son axe de rotation verticale correspondant à l'ouverture à la française. Finalement, dans la position notée 77, l'organe de verrouillage 73, représenté en traits discontinus, émerge de la gâche 70 en raison de la cambrure 72 présente dans le compas principal 12 et libère ce dernier afin d'autoriser l'ouverture en abattant.

En ce qui concerne le pivotement du châssis ouvrant 9, par rapport au cadre dormant 4, selon un axe de rotation horizontal, il est rendu possible grâce à un jeu suffisant au niveau de l'articulation 17 reliant le bras de compas auxiliaire 13 au support 18.

Les moyens d'articulation 15 reliant ce même bras de compas auxiliaire 13 à l'ouvrant 11 sont constitués par un axe vertical 49 rendu solidaire, à son extrémité inférieure 50, de l'extrémité libre 14 du bras de compas auxiliaire 13. De plus, une équerre 52 coiffe l'angle inférieur 16 de l'ouvrant 1 et s'inscrit dans des entaillages 53, 54, aménagés dans le montant arrière 2 de la traverse inférieure 3 de l'ouvrant 1 entaillage 53, 54 servant, habituellement, au logement des tringles de manoeuvre et de la têtière. Cette équerre 52 est rendue solidaire de l'ouvrant 1 au moyen d'éléments de fixation tel que vis ou analogue et comporte, dans son chant inférieur 55 et dans l'angle 56, un évidement cylindrique 57 aux dimensions ajustées à celles de l'axe 49 pour autoriser le passage et la rotation de ce dernier.

Conformément à l'invention, les ferrures d'articulation pour porte ou fenêtre oscillo-battante comportent, en outre, des moyens de positionnement 78, 79 du châssis ouvrant 9, latéralement et verticalement par rapport au cadre dormant 4. De tels moyens de positionnement ont, essentiellement, pour fonction de compenser un éventuel décalage dudit châssis ouvrant 9 par rapport au cadre dormant 4 dû aux tolérances habituelles d'usinage de ces derniers ou des pièces constitutives des ferrures d'articulation.

Ceci permet d'obtenir une meilleure étanchéité de la porte ou fenêtre.

En fait, les moyens de positionnement 78 du châssis ouvrant 9 latéralement par rapport au cadre dormant 4 sont constitués au niveau du support d'angle 10, par une liaison coulissante 80 reliant le support 18 ou platine 19 sur laquelle sont fixés l'extrémité coulissante du second bras de compas 24 et les extrémités 17A et 42, respectivement, du bras auxiliaire 13 et de la biellette 39, à la traverse inférieure 21 dudit cadre dormant 4.

Plus précisément, le support 18 est monté coulissant, au moyen d'organes de fixation 81, tel que des vis ou rivets sur un support fixe 82 placé à demeure sur la traverse inférieure 21 du cadre dormant 4. Par ailleurs, ce support fixe 82 comporte, dans sa partie avant 83, des moyens de réglage 84 coopérant avec le support 18 pour commander celui-ci en déplacement.

Selon un mode de réalisation préférentiel, ces moyens de réglage 84 consistent en une vis de réglage 85 dont la tête 86 est immobilisée en translation sur le support fixe 82, cette vis de réglage 85 coopérant, en outre, avec un écrou 87 rapporté sur la face supérieure 88 et à l'extrémité avant 89, du support 18 dénommé mobile dans la suite de la description.

Ainsi, en actionnant ladite vis de réglage 85 et en ayant préalablement desserré les organes de fixation 81 on est en mesure de décaler longitudinalement, le support mobile 18 par rapport au support fixe 82 et, simultanément, de positionner, latéralement, la traverse inférieure 3 de l'ouvrant 1 par rapport au cadre dormant 4.

Il est bien évident que des moyens de positionnement latéral 78 limités à de tels moyens de réglage 85 associés, au support d'angle 10, ne permettraient pas d'ajuster parfaitement le châssis ouvrant 9 par rapport au cadre dormant 4. Aussi, lesdits moyens de positionnement latéral 78 sont complétés par un compas d'arrêt 11 comportant un compas principal 12 à longueur variable.

Plus précisément, ce compas principal 12 est subdivisé, sensiblement en son milieu 90, et au-delà de la cambrure 72 en deux tronçons 91, 92 distincts reliés entre eux au moyen d'une liaison télescopique 93 permettant de moduler la longueur totale du compas principal 12.

Ainsi, selon un mode de réalisation préférentiel, l'extrémité avant 94 du tronçon arrière 91 vient à chevaucher l'extrémité arrière 95 du tronçon avant 92. Des ouvertures 96, 97 pratiquées dans ces extrémités avant 94 et arrière 95, respectivement dudit tronçon arrière 91 et avant 92, servent de passage à des organes de liaison 98, 99, tels que vis, rivets ou analogues. Avantageusement, les ouvertures 96, ménagées à l'extrémité arrière 95 du tronçon avant 92, sont de forme oblongue autorisant le coulissement de ce dernier par rapport auxdits organes de liaison 98, 99 donc au tronçon arrière 91 du compas principal 12. En fait, le réglage de la longueur de ce dernier s'effectue en intervenant sur une vis excentrée 96A disposée entre les organes de liaison 98, 99 et reliant le tronçon arrière 91 au tronçon avant 92.

Quant aux moyens de positionnement 79, selon une direction verticale du châssis ouvrant 9 par rapport au cadre dormant 4, ceux-ci sont associés préférentiellement, au support d'angle 10.

En fait, ils se présentent sous forme d'une vis de réglage 100 introduite dans un alésage taraudé 101 aménagé dans le chant supérieur 64 de l'aile verticale 59 correspondant à l'équerre 52 coiffant l'angle inférieur 16 de l'ouvrant 1. Cet alésage taraudé 101 vient à déboucher dans l'évidement cylindrique 57 dans lequel est introduit l'axe vertical 49 des moyens d'articulation 17 raccordant le compas auxiliaire 13 au cadre dormant 4. Aussi, l'extrémité inférieure 102 de ladite vis de réglage 100 est en mesure de prendre appui sur l'extrémité supérieure 103 de l'axe vertical 49 et de transformer sa rotation en déplacement vertical de l'ouvrant 1.

Toutefois, l'étanchéité d'une porte ou fenêtre ne dépend pas uniquement du bon positionnement du châssis ouvrant 9 par rapport au cadre dormant 4 mais, également, de la pression selon laquelle ledit châssis ouvrant 9 vient s'appliquer, lors de la fermeture, sur le cadre dormant 4. C'est dans ce but que les ferrures d'articulation objet de la présente invention comportent, en combinaison, lesdits moyens de positionnement 78, 79 et des moyens de compression 104 du châssis ouvrant 9 contre le cadre dormant 4.

Selon un mode de réalisation préférentiel, ces moyens de compression 104 consistent en une coopération intime, lors de la fermeture entre le bras de compas auxiliaire 13, 113 et la biellette 39, 139 au niveau du support d'angle 10 et/ou du compas d'arrêt 11, de sorte que le déplacement angulaire de l'un deux soit accompagné d'une rotation d'amplitude équivalente de l'autre.

Plus précisément, les extrémités 17, 17A et 42, 142, montées articulées sur le support 18, 118, du bras de compas auxiliaire 13, 113 et de la biellette 39, 139, respectivement, du support d'angle 10 et du compas d'arrêt 11, comportent, sur leur pourtour hémicirculaire 105, 106, une denture 107, 108, venant progressivement à s'engréner l'une dans l'autre au-fur-et-à-mesure que l'ouvrant 1 vient à se refermer sur le cadre dormant 4.

Avantageusement, cette coopération progressive des dentures 107, 108 du bras de compas auxiliaire 13, 113 et de la biellette 39, 139 est obtenue grâce à un décentrage, par rapport au plan médian longitudinal 111, 112 dudit bras de compas auxiliaire 13, 113 et de ladite biellette 39, 139, de l'axe 109, 110 de l'articulation reliant ces derniers au support 18, 118. Ce décentrage est effectué, par ailleurs, de telle sorte qu'en position d'ouverture de la porte ou fenêtre correspondant à la position de la biellette 39, 139 et du bras auxiliaire 13, 113, visible dans la figure 5, les dentures 107, 108 de ces derniers soient dégagées l'une de l'autre et, qu'au contraire, en position de fermeture représentée dans la figure 6, les extrémités 17A, 117A et 42, 142 de ce bras auxiliaire 13, 113 et de cette biellette 39, 139, se rapprochent entre elles provoquant la coopération des dentures 107, 108.

L'avantage des moyens de compression 104 exécutés selon le mode de réalisation décrit ci-dessus, consiste essentiellement, en ce que les jeux existants entre certaines pièces constitutives du support d'angle 10 et du compas d'arrêt 11 sont autocompensés améliorant d'autant leur efficacité et l'intensité selon laquelle l'ouvrant 1 vient à s'appliquer contre le cadre dormant 4.

Ainsi, l'action sur le montant avant du châssis ouvrant 9 qu'engendre le système de verrouillage tel qu'une crémone ou crémone-serrure au moment de la fermeture, est intégralement répercuté par l'intermédiaire de la biellette 39, 139 et du bras de compas auxiliaire 13, 113, sur le montant arrière 2 de l'ouvrant 1.

Au contraire, l'indépendance relative que gagne la biellette 39, 139 par rapport audit bras de compas auxiliaire 13, 113 au cours de l'ouverture de la porte ou fenêtre permet d'accroître l'amplitude du déplacement angulaire conféré à cette dernière.

Il est certain que, dans ces conditions, la présente invention apporte un perfectionnement incontestable aux ferrures d'articulation connues dans l'état de la technique.

## Revendications

1. Ferrures d'articulation pour portes, fenêtres ou analogues oscillo-battantes et dont le châssis ouvrant (9) est à recouvrement partiel du cadre dormant (4), composées d'un support d'angle (10) et d'un compas d'arrêt (11) fixés en feuillure et comportant, tous deux, un bras de compas auxiliaire (13, 113), une biellette (39, 139) et un second bras de compas (24, 124), tous montés articulés, à l'une de leur extrémité (17A, 117A ; 42, 142 ; 25, 125) et par l'intermédiaire d'un support (18, 118), sur la traverse inférieure (21), respectivement, supérieure (121) du cadre dormant (4), l'extrémité opposée (14, 114) et (26A, 126A) du bras de compas auxiliaire (13, 113), et du second bras de compas (24, 124) coopérant, soit directement, soit par l'intermédiaire d'un compas principal (12), avec la traverse inférieure (3), respectivement, la traverse supérieure (150) du châssis ouvrant (9), l'autre extrémité (40, 140) de la biellette (39, 139) étant reliée à l'aide d'une articulation sur ledit second bras de compas (24, 124), ces ferrures d'articulation comportant, en outre, des moyens de positionnement du châssis ouvrant (9), verticalement par rapport au cadre dormant (4) et des moyens de compression (104) dudit châssis ouvrant (9) contre ce dernier, ferrures d'articulation caractérisées par le fait qu'elles comportent, en combinaison, des moyens de positionnement (78) du châssis ouvrant (9), latéralement par rapport au cadre dormant (4) et que les moyens de compression (104) dudit châssis ouvrant (9) contre ce dernier consistent en une interaction, lors de la fermeture de la porte ou fenêtre, entre le bras de compas auxiliaire (13) et (113) et la biellette (39, 139) au niveau du support d'angle (10) et/ou du compas d'arrêt (11), ce bras de compas auxiliaire (13, 113) et la biellette (39, 139) comportant, au niveau de leur extrémité (17A, 117A), respectivement (42, 142), montée articulée sur le support (18, 118), un pourtour hémicirculaire (105, 106) muni d'une denture (107, 108) venant, progressivement, à s'engréner l'une dans l'autre au-fur-et-à-mesure que le châssis ouvrant (9) vient à se refermer sur le cadre dormant (4), au travers d'un décentrage, par rapport au médian longitudinal (111, 112) dudit bras de compas auxiliaire (113) et de ladite biellette (39, 139), de l'axe (109, 110) de l'articulation reliant ces derniers audit support (18, 118).

2. Ferrures d'articulation selon la revendication 1, caractérisées par le fait que les moyens de positionnement (78) du châssis ouvrant (9), latéralement, par rapport au cadre dormant (4), sont constitués, au niveau du support d'angle (10), par une liaison coulissante (80) reliant le support (18), sur lequel sont fixés l'extrémité coulissante (25) du second bras de compas (24) et les extrémités (17A) et (42), respectivement, du bras de compas auxiliaire (13) et de la biellette (39), à la traverse inférieure (21) dudit cadre dormant (4).

3. Ferrures d'articulation selon la revendication 2, caractérisées par le fait que la liaison coulissante (80) consiste en un montage coulissant du support (18) sur un support fixe (82) placé à demeure sur la traverse inférieure (21) du cadre dormant (4) et comportant dans sa partie avant (83), des moyens de réglage (84) coopérant avec ledit support (18) pour commander celui-ci en déplacement dans le sens longitudinal et décaler, latéralement, le châssis ouvrant (9) par rapport au cadre dormant (4).

4. Ferrures d'articulation selon la revendication 3, caractérisées par le fait que les moyens de réglages (84) sont formés par une vis de réglage (85), dont la tête (86) est immobilisée en translation sur le support fixe (82) et coopérant avec un écrou (87) rapporté sur la face supérieure (88) et à l'extrémité avant (89) du support (18).

5. Ferrures d'articulation selon les revendications 1 à 4 caractérisées par le fait que les moyens de positionnement (78) du châssis ouvrant (9) latéralement par rapport au cadre dormant (4) sont constitués, en outre, au niveau du compas d'arrêt (11), par un compas principal (12) de longueur variable.

6. Ferrures d'articulation selon la revendications (5), caractérisées par le fait que le compas principal (12) est subdivisé, sensiblement, en son milieu (90), en deux tronçons (91, 92) distincts, reliés entre eux au moyen d'une liaison télescopique (93) permettant de moduler la longueur totale dudit compas principal (12).

7. Ferrures d'articulation selon la revendication 6, caractérisées par le fait que les tronçons (91, 92) constituant le compas principal (12) viennent à se chevaucher, respectivement, à l'extrémité avant (94) et arrière (95) et comportent, au niveau de ces dernières, des ouvertures (96, 97) servant de passage à des organes de liaison (98, 99) et à une vis excentrée (96A) pour conférer le caractère télescopique à la liaison (93)

8. Ferrures d'articulation selon la revendication 1, comprenant un support d'angle (10) muni de moyens d'articulation (17) reliant le bras de compas auxiliaire (13) au châssis ouvrant (9), ces moyens d'articulation (17) étant constitués par un axe vertical (49) rendu solidaire, à son extrémité inférieure (50), de l'extrémité libre (14) dudit bras de compas auxiliaire (13) et s'engageant dans un évidement cylindrique (57) pratiqué dans le chant inférieur (55) et dans l'angle (56) d'une équerre (52) coiffant l'angle inférieur (16) du châssis ouvrant (9), caractérisées par le fait que les moyens de positionnement (79) du châssis ouvrant (9), verticalement, par rapport au cadre dormant (4), sont constitués par une vis de réglage (100) introduite dans un alésage taraudé (101) aménagé dans le chant supérieur (64) de l'aile verticale (59) de l'équerre (52), ladite vis de réglage (100) venant à coopérer, à son extrémité inférieure (102) avec l'extrémité supérieure (103) de l'axe vertical (49) introduit dans l'évidement cylindrique (57).

9. Ferrures d'articulation selon la revendication 1, caractérisées par le fait que les moyens de compression (104) du châssis ouvrant (9) contre le cadre dormant (4) consistent en une interaction, lors de la fermeture de la porte ou fenêtre, entre le bras de compas auxiliaire (13, 113) et la biellette (39, 139) au niveau du support d'angle (10) et/ou du compas d'arrêt (11), de sorte que le déplacement angulaire de l'un entraîne une rotation d'amplitude équivalente de l'autre.

10. Ferrures d'articulation selon la revendication 9, caractérisées par le fait que les extrémités (17A, 117A) et (42, 142), montées articulées sur le support (18, 118), du bras de compas auxiliaire (13, 113) et de la biellette (39, 139) comportent sur leur pourtour hémicirculaire (105, 106), une denture (107, 108), venant progressivement à s'engréner l'une dans l'autre au-fur-et-à-mesure que le châssis ouvrant (9) vient à se refermer sur le cadre dormant (4) grâce à un décentrage, par rapport au plan médian longitudinal (111, 112), dudit bras de compas auxiliaire (13, 113) et de ladite biellette (39, 139), de l'axe (109, 110) de l'articulation reliant ces derniers au support (18, 118).

## Patentansprüche

1. Gelenkbeschläge für Drehkipptüren, -fenster oder dergleichen, deren Flügelrahmen (9) den Festrahmen (4) teilweise überdeckt, bestehend aus einem Ecklager (10) und einer Ausstellschere (11), die im Falz befestigt sind und beide je einen Hilfsscherenarm (13, 113), einen Lenker (39, 139) und einen zweiten Scherenarm (24, 124) aufweisen, die alle an einem ihrer Enden (17a, 117a; 42, 142; 25, 125) und über eine Lagerplatte (18, 118) am unteren (21) bzw. oberen (121) Querholm des Festrahmens (4) angelenkt sind, wobei das andere Ende (14, 114) und (26a, 126a) des Hilfsscherenarms (13, 113) und des zweiten Scherenarms (24, 124) direkt oder über eine Hauptschere (12) mit dem unteren (3) bzw. oberen (150) Querholm des Flügelrahmens zusammenwirken und das andere Ende (40, 140) des Lenkers (39, 139) durch ein Gelenk mit dem zweiten Scherenarm verbunden ist, sowie mit Mitteln zum vertikalen Einstellen des Flügelrahmens (9) relativ zum Festrahmen (4) und Mitteln (104) zum Anpressen des Flügelrahmens (9) gegen den Festrahmen, dadurch **gekennzeichnet**, daß die Beschläge in Kombination Mittel (78) zur Seitenverstellung des Flügelrahmens (9) relativ zum Festrahmen (4) aufweisen und daß die Mittel (104) zum Anpressen des Flügelrahmens (9) gegen den Festrahmen aus einem beim Schließen der Tür oder des Fensters eintretendem Zusammenwirken zwischen dem Hilfsscherenarm (13, 113) und dem Lenker (39, 139) in Höhe des Ecklagers (10) und/oder der Ausstellschere (11) bestehen, wobei der Hilfsscherenarm (13, 113) und der Lenker (39, 139) in Höhe ihres an der Lagerplatte (18, 118) angelenkten Endes (17a, 117a) bzw. (42, 142) eine halbkreisförmige Kontur (105, 106) mit einer Verzahnung (107, 108) aufweisen, die progressiv miteinander in Eingriff kommen in dem Maße in dem sich der Flügelrahmen (9) gegen den Festrahmen (4) schließt, aufgrund einer zur Längsmittellinie (111, 112) des Hilfsscherenarms (113) und des Lenkers (39, 139) exzentrischen Anordnung der diese Teile mit der Stütze (18, 118) verbindenden Gelenkachse (109, 110).

2. Gelenkbeschläge nach Anspruch 1, dadurch **gekennzeichnet**, daß die Mittel (78) zur Seitenverstellung des Flügelrahmens (9) relativ zum Festrahmen (4) in Höhe des Ecklagers (10) gebildet werden durch eine verschiebbare Verbindung (80), die mit die Lagerplatte (18) ist, auf der das verschiebbare Ende (25) des zweiten Scherenarms (24) und die Enden (17a und 42) des Hilfscherenarmes (13) bzw. des Lenkers (39) befestigt sind, mit dem unteren Querholm (21) des Festrahmens (4) verbindet.

3. Gelenkbeschläge nach Anspruch 2, dadurch **gekennzeichnet**, daß die verschiebbare Verbindung (80) aus einer verschiebbaren Anordnung der Lagerplatte (18) auf einer festen Auflage (82) besteht, die ortsfest auf dem unteren Querholm (21) des Festrahmens (4) angeordnet ist und in ihrem vorderen Teil (83) Regulierungsmittel (84) aufweist, die mit der Lagerplatte (18) zusammenwirken, um deren Verschieben in Längsrichtung und eine seitliche Auslenkung des Flügelrahmens (9) relativ zum Festrahmen zu bewirken.

4. Gelenkbeschläge nach Anspruch 3, dadurch **gekennzeichnet**, daß die Regulierungsmittel (84) durch eine Regulierungsschraube (85) gebildet werden, deren Kopf (86) auf der festen Auflage (82) unverschiebbar angeordnet ist und mit einer Mutter (87) zusammenwirkt, die auf der Oberseite (88) und am vorderen Ende (89) der Lagerplatte (18) angeordnet ist.

5. Gelenkbeschläge nach den Ansprüchen 1-4, dadurch **gekennzeichnet**, daß die Mittel (78) zur Seitenverstellung des Flügelrahmens (9) relativ zum Festrahmen (4) ferner auf der Höhe der Ausstellschere (11) durch eine Hauptschere (12) mit variabler Länge gebildet sind.

6. Gelenkbeschläge nach Anspruch 5, dadurch **gekennzeichnet**, daß die Hauptshere (12) im wesentlichen in ihrer Mitte (90) in zwei unterschiedliche Abschnitte unterteilt ist, die miteinander durch eine teleskopische Verbindung (93) verbunden sind, welche ein Regulieren der Gesamtlänge der Hauptschere (12) ermöglicht.

7. Gelenkbeschläge nach Anspruch 6, dadurch **gekennzeichnet**, daß die die Hauptschere (12) bildenden Abschnitte (91, 92) sich am vorderen (94) bzw. am hinteren Ende (95) überlappen und auf der Höhe ihrer Enden Öffnungen (96, 97) aufweisen, die als Durchgang für Verbindungsmittel (98, 99) und für eine exzentrische Schraube (96a) dienen, um die Verbindung (93) den teleskopischen Charakter zu verleihen.

8. Gelenkbeschläge nach Anpruch 1, mit einem Ecklager (10), das mit Gelenkmitteln (17) versehen ist, die den Hilfsscherenarm (13) mit dem Flügelrahmen (9) verbinden, wobei die Gelenkmittel (17) durch eine Vertikalachse (49) gebildet werden, deren unteres Ende (50) mit dem freien Ende (14) des Hilfsscherenarmes (13) verbunden ist und in eine zylindrische Aussparung (57) eingreift, die in der unteren Kante (55) und in der Ecke (56) eines Winkelstückes (52) ausgeführt ist, das die untere Ecke (16) des Flügelrahmens (9) bedeckt, dadurch **gekennzeichnet**, daß die Mittel (79) zur vertikalen Einstellung des Flügelrahmens (9) relativ zum Festrahmen (4) durch eine Regulierschraube (100) gebildet werden, die in eine Gewindebohrung (101) eingeführt ist, welche in der oberen Kante (64) des vertikalen Schenkels (59) des Winkelstückes (52) angeordnet ist, wobei die Regulierschraube (100) mit ihrem unteren Ende (102) mit dem oberen Ende (103) der Vertikalachse (49) zusammenwirkt, die in die zylindrische Aussparung (57) eingeführt ist.

9. Gelenkbeschläge nach Anspruch 1, dadurch **gekennzeichnet**, daß die Mittel (104) zum Anpressen des Flügelrahmens (9) gegen den Festrahmen (4) aus einem beim Schließen der Tür oder des Fensters eintretendem Zusammenwirken zwischen dem Hilfsscherenarm (13, 113) und dem Lenker (139) in Höhe des Ecklagers (10) und/oder der Ausstellschere (11) bestehen, so daß die Winkelverschiebung des einen, eine Drehung des anderen in gleichem Umfang bedingt.

10. Gelenkbeschläge nach Anspruch 9, dadurch **gekennzeichnet**, daß die auf die Stütze (18, 118) gelenkig montierten Enden (17a, 117a, 42, 142) des Hilfsscherenarmes (13, 113) und des Lenkers (39, 139) auf ihrer halbkreisförmigen Kontur (105, 106) je eine Verzahnung (107, 108) aufweisen, die progressiv miteinander in Eingriff kommen in dem Maße, in dem sich die Flügelrahmen (9) gegen den Festrahmen (4) schließt, aufgrund einer zur longitudinalen Mittelebene (111, 112) des Hilfsscherenarms (13, 113) und des Lenkers (39, 139) exzentrischen Anordnung der Gelenkachse (109, 110), die diese Teile mit der Lagerplatte (18, 118) verbindet.

## Claims

1. Fittings for a pivoting and tiltable door, window or the like the sash (9) of which partially overlaps the sash-frame (4), comprised of a bent support (10) and a stop stay (11) secured in the fillister and both comprising an auxiliary stay leg (13, 113), a rod (39, 139) and a second stay leg (24, 124), all of which hingedly mounted, at their one end (17A, 117A; 42, 142; 25, 125) through a support (18, 118), onto the lower (21) or upper rail (121) of the sash-frame (4), the opposite end (14, 114) and (26A, 126A) of the auxiliary stay leg (13, 113) and the second stay leg (24, 124) cooperating either directly or through a main stay (12) with the lower rail (3) or the upper rail (150) of the sash (9), the other end (40, 140) of the rod (39, 139) being connected by means of a hinged joint to said second stay leg (24, 124), these fittings furthermore comprising means for vertically positioning the sash (9) with respect to the sash-frame (4) and means (104) for compressing said sash (9) against this latter, fittings characterized in that they include, in combination, means (78) for sidely positioning the sash (9) with respect to the sash-frame (4) and that the means (104) for compressiing said sash (9) against this latter consist in an interaction, when closing the door or window, between the auxiliary stay leg (13) and (113) and the rod (39, 139) at the level of the bent support (10) and/or the stay (11), this auxiliary stay leg (13, 113) and the rod (39, 139) including, at the level of their end (17A, 117A) or (42, 142), hingedly mounted onto the support (18, 118), a semicircular periphery (105, 106) provided with a toothing (107, 108) progressively engaging each another as the sash (9) is closed against the sash-frame (4), through an off-centering, with respect to the longitudinal median plane (111, 112) of said auxiliary stay leg (113) and of said rod (39, 139), of the axis (109, 110) of the hinged joint connecting these latter to said support (18, 118).

2. Fittings according to claim 1, characterized in that the means (78) for sidely positioning the sash (9) with respect to the sash-frame (4) are formed, at the level of the bent support (10) by a sliding link (80) connecting the support (18), onto which are secured the sliding end (25) of the second stay leg (24) and the ends (17A) and (42) of the auxiliary stay leg (13) and the rod (39), respectively, to the lower rail (21) of said sash-frame (4).

3. Fittings according to claim 2, characterized in that the sliding link (80) consists in a sliding mounting of the support (18) onto a fixed support (82) located on the lower rail (21) of the sash-frame (4) and including, in its front portion (83), adjusting means (84) co-operating with said support (18) for controlling same in its movement in the longitudinal direction and sidely off-setting the sash (9) with respect to the sash-frame (4).

4. Fittings according to claim 3, characterized in that the adjusting means (84) are formed of an adjusting screw (85) the head (86) of which is immobilized in translation on the fixed support (82) and co-operating with a nut (87) inserted into the upper face (88) and at the front end (89) of the support (18).

5. Fittings according to claims 1 to 4, characterized in that the means (78) for sidely positioning the sash (9) with respect to the sash-frame are furthermore comprised, at the level of the stop stay (11), of a main stay (12) of varying length.

6. Fittings according to claim 5, characterized in that the main stay (12) is subdivided, substantially in its centre (90), into two distinct serpents (91, 92) connected to each other by means of a telescopic connection (93) allowing to modulate the total length of said main stay (12).

7. Fittings according to claim 6, characterized in that the segments (91, 92) the main stay (12) is comprised of overlap each other at the front end (94) and the rear end (95), respectively, and include, at the level of these latter, openings (96, 97) serving as a passageway for connecting organs (98, 99) and an eccentric screw (96A) for conferring the telescopic nature to the connection (93).

8. Fittings according to claim 1, comprising a bent support (10) provided with hinging means (17) connecting the auxiliary stay leg (13) to the sash (9), these hinging means (17) being comprised of of vertical spindle (49) made integral, at its lower end (50), with the free end (14) of said auxiliary stay leg (13) and engaging into a cylindrical recess (57) made in the lower edge (55) and in the corner (56) of an angle iron (52) covering the lower corner (15) of the sash (9), characterized in that the means (79) for vertically positionning the sash (9) with respect to the sash-frame (4) are comprised of an adjusting screw (100) engaged into a tapped bore (101) made in the upper edge (64) of the vertical wing (69) of the angle iron (52), said adjusting screw (100) co-operating, at its lower end (102), with the upper end (103) of the vertical spindle (40) engaged into the cylindrical recess (57).

9. Fittings according to claim 1, characterized in that the means (104) for compressing the sash (9) against the sash-frame (4) consist in an interaction, when closing the door or window, between the auxiliary stay leg (13, 113) and the rod (39, 139) at the level of the bent support (10) and/or the stop stay (11), so that the angular displacement of one of them causes a rotation of an equivalent amplitude of the other one.

10. Fittings according to claim 9, characterized in that the ends (17A, 117A) and (42, 142), hingedly mounted onto the support (18, 118) of the auxiliary stay leg (13, 113) and the rod (39, 139) include, at their semicircular periphery (105, 106), a toothing (107, 108) progressively engaging each other as the sash (9) is closed against the sash-frame (4) thanks to an off-centering, with respect to the longitudinal median plane (111, 112) of said auxiliary stay leg (13, 113) and of said rod (39, 139), of the axis (109, 110) of the hinged joint connecting these latter to the support (18, 118).
